# FASCICULE DE BREVET EUROPEEN

(11) **EP 2 618 352 B1**
(45) Date de publication et mention de la délivrance du brevet: **15.06.2016**
(21) Numéro de dépôt: 13152251.8
(22) Date de dépôt: 22.01.2013
(51) Int. Cl.: H01H 1/58, H01H 71/08, H01R 4/48

(54) **Appareil électrique au format modulaire**
Elektrogerät in Modulformat
Electrical appliance in modular format

(30) Priorité: 23.01.2012 FR 1250635
(43) Date de publication de la demande: 24.07.2013
(73) Titulaire: Legrand France, 87000 Limoges (FR); Legrand SNC, 87000 Limoges (FR)
(72) Inventeur: Lipari, Jean-Pierre, 06600 Antibes (FR); Simond, Alain, 06650 Opio (FR)
(74) Mandataire: Santarelli

(56) Documents cités:
- EP-A1- 1 881 561
- DE-A1-102008 039 232
- DE-A1-102010 009 804
- FR-A1- 2 875 944

## Description

### DOMAINE DE L'INVENTION

L'invention a trait aux appareils électriques au format modulaire.

### ARRIERE PLAN TECHNOLOGIQUE

On sait que les appareils électriques au format modulaire sont globalement parallélépipédiques avec deux faces principales et des faces latérales s'étendant de l'une à l'autre des faces principales, la largeur d'un tel appareil, c'est-à-dire l'écart entre ses deux faces principales, étant égale à un nombre entier d'une largeur de base appelée « module » qui est de l'ordre de 18 mm.

On sait également que les appareils modulaires sont prévus pour appartenir à une rangée où ils sont disposés côte à côte en étant fixés par l'arrière sur un rail de support disposé horizontalement.

L'une des faces latérales, par exemple la face supérieure dans un pays tel que la France, présente au moins un orifice donnant accès à une borne adaptée à recevoir une dent d'un peigne de répartition horizontale prévu pour être disposé vis-à-vis dudit appareil suivant une direction gauche - droite (direction transversale aux faces principales de l'appareil), les dents d'un tel peigne étant disposées suivant un pas (entraxe entre deux dents successives) qui est égal à 1 module.

La borne adaptée à recevoir une dent d'un peigne de répartition horizontale est une borne d'entrée pour l'un des pôles d'une source de courant alternatif (pôle de neutre ou pôle de phase).

L'autre face latérale, par exemple la face inférieure dans un pays tel que la France, présente au moins un orifice donnant accès à une borne adaptée à recevoir une extrémité de raccordement d'un câble conducteur de départ vers un circuit divisionnaire tel qu'un circuit d'éclairage ou un circuit de prises de courant.

Traditionnellement, chaque borne prévue pour recevoir une dent d'un peigne ou une extrémité de raccordement d'un câble conducteur est une borne à vis avec un orifice donnant accès à la tête de la vis de cette borne qui est ménagée dans la face avant de l'appareil, l'orifice donnant accès à la borne et l'orifice donnant accès à la vis de commande étant disposés dans une portion de l'appareil ayant à partir de l'une des faces principales une largeur d'1 demi-module.

On a déjà proposé de remplacer la ou les bornes de raccordement à vis pour une dent de peigne par une borne à insertion automatique, c'est-à-dire une borne dans laquelle la mise en place et le retrait d'une dent de peigne se fait par simple exercice d'un effort d'enfoncement ou d'un effort d'extraction. La demande de brevet français 2 871 987 et la demande de brevet français 2 906 413 décrivent des appareils électriques au format modulaire comportant de telles bornes à insertion.

On a également proposé de remplacer les bornes de raccordement à vis pour les câbles conducteurs par une borne automatique, c'est-à-dire une borne dans laquelle la mise en place d'une extrémité de contact du câble conducteur se fait par simple insertion alors que le retrait de l'extrémité de contact du câble hors de la borne automatique nécessite d'appuyer sur la touche de commande d'un poussoir associé à cette borne automatique.

La demande de brevet français 2 875 944 décrit une telle borne automatique, qui est double, c'est-à-dire qu'elle est prévue pour accueillir deux câbles conducteurs.

Le bloc de raccordement que décrit ce document pour la connexion et la déconnexion de deux câbles conducteurs comporte :
- deux orifices d'introduction chacun pour un dit câble conducteur, lesquels deux orifices d'introduction sont ménagés dans une face latérale inférieure ou supérieure ;
- deux lamelles élastiques comportant chacune une arête de maintien, avec chaque lamelle élastique qui est en regard d'un respectif des orifices d'introduction et en regard d'une portion de contact d'un élément conducteur relié au reste de l'appareil, chaque lamelle élastique ainsi que l'orifice d'introduction qu'elle regarde ainsi que l'élément conducteur dont fait partie la portion de contact qu'elle regarde étant configurés pour qu'une extrémité de contact d'un dit câble conducteur soit insérable dans l'orifice d'introduction pour venir dans une position de raccordement où l'extrémité de contact est pincée entre l'arête de maintien et la portion de contact ; et
- deux poussoirs chacun associé à une lamelle élastique respective, chaque poussoir étant configuré pour venir en appui contre la lamelle élastique associée et entraîner l'arête de maintien de la lamelle élastique associée à l'écart de ladite portion de contact grâce à quoi le câble conducteur dont l'extrémité de contact était pincée peut être retiré, chaque poussoir comportant une touche de commande qui est dans une position sortie en l'absence de câble introduit dans l'orifice d'introduction associé, c'est-à-dire l'orifice d'introduction en regard duquel se trouve la lamelle élastique associée au poussoir dont fait partie cette touche de commande, et qui est dans une position rentrée quand le poussoir dont elle fait partie est en appui sur la lamelle élastique associée pour mettre l'arête de maintien à l'écart de la portion de contact.

Dans ce bloc de raccordement, les deux orifices d'introduction sont juxtaposés côte-à-côté et les deux touches de commande sont juxtaposées côte-à-côte avec l'une des touches de commande qui présente une empreinte en L et l'autre touche de commande qui présente une empreinte en J avec les deux empreintes qui forment une double empreinte en U.

L'action d'un outil tel qu'un tournevis sur l'une des branches latérales de la double empreinte en U permet de commander l'une ou l'autre des bornes automatiques tandis que l'engagement de cet outil dans la branche centrale de la double empreinte en U permet de commander simultanément les deux bornes automatiques.

Dans l'appareil comportant ce bloc de raccordement, le jeu de deux orifices d'introduction juxtaposés côte-à-côté avec les deux touches de commande associées est disposé dans une portion de cet appareil ayant une largeur d'1 demi-module.

### OBJET DE L'INVENTION

L'invention vise à fournir un appareil électrique au format modulaire présentant de bonnes capacités de raccordement à des câbles conducteurs, tout en étant simple et commode d'utilisation.

L'invention propose à cet effet un appareil électrique au format modulaire selon la revendication 1.

Le fait que dans le jeu de deux orifices d'introduction et des touches de commande associées de l'appareil conforme à l'invention, les deux orifices d'introduction ne soient pas côte-à-côte, mais l'un en avant et l'autre en arrière ; et le fait que la touche de commande associée à l'orifice d'introduction avant soit en avant de cet orifice tandis que la touche de commande associée à l'orifice d'introduction arrière soit en avant de cet orifice et en arrière de l'orifice d'introduction avant, permet de disposer de façon optimale dans la face de raccordement les deux orifices d'introduction de ce jeu.

En effet, grâce à cet agencement, sur la portion de l'appareil ayant une largeur d'1 demi-module, aucun orifice d'introduction n'a une taille limitée par la nécessité de laisser à côté de lui la place à un autre orifice d'introduction ou à un poussoir associé à un autre orifice d'introduction.

Chaque orifice d'introduction peut ainsi être de grande taille, en particulier suffisamment grand pour accueillir la tige d'une cosse installée au bout d'un câble souple pour que cette tige forme l'extrémité de raccordement de ce câble souple.

Au surplus, avec l'appareil modulaire selon l'invention, l'on conserve la capacité conventionnelle de raccordement à des câbles conducteurs d'un appareil au format modulaire, à savoir de pouvoir raccorder deux câbles conducteurs dans une portion de l'appareil ayant une largeur d'1 demi-module à partir de l'une des faces latérales.

L'appareil électrique au format modulaire selon l'invention offre tout à la fois la possibilité d'agencer les câbles conducteurs auxquels cet appareil doit être raccordé d'une façon semblable à la façon conventionnelle, tout en permettant à l'extrémité terminale de ce câble d'avoir une taille particulièrement grande avec pour chaque câble un orifice d'insertion individuel et une touche de commande de déconnexion individuelle.

L'appareil électrique au format modulaire selon l'invention est ainsi particulièrement simple et commode d'utilisation.

Selon des caractéristiques préférées, pour des questions de simplicité et de commodité d'accès aux touches de commande :
- la touche de commande associée à l'orifice d'introduction arrière est saillante par rapport à une portion de ladite face latérale de raccordement située entre ladite face avant et ladite touche de commande associée à l'orifice d'introduction arrière ; et/ou
- un logement pour ladite touche de commande associée audit orifice d'introduction avant est disposé à la jonction entre ladite face latérale de raccordement et ladite face avant.

Selon d'autres caractéristiques préférées d'agencement :
- ladite face latérale de raccordement est étagée avec une portion avant de ladite face latérale de raccordement dans laquelle est ménagé ledit orifice d'introduction avant, une portion arrière qui est en débord par rapport à la portion avant et avec une portion intermédiaire entre la portion avant et la portion arrière, ledit orifice d'introduction arrière étant ménagé dans ladite portion arrière, avec un logement pour la touche de commande associée à l'orifice d'introduction arrière qui est disposé à la jonction entre ladite portion arrière et ladite portion intermédiaire ;
- ladite face latérale de raccordement est globalement de niveau ; et/ou
- ladite face latérale de raccordement comporte un bec saillant en arrière dudit orifice d'introduction arrière.

Dans un mode de réalisation de l'appareil selon l'invention, cet appareil comporte, en outre d'un jeu formé par lesdits orifice d'introduction avant, orifice d'introduction arrière et par lesdits touches de commande associées, un autre jeu semblable formé par un autre orifice d'introduction avant et un autre orifice d'introduction arrière avec une touche de commande associée audit autre orifice d'introduction avant et une touche de commande associée audit autre orifice d'introduction arrière ; lequel autre jeu est disposé dans une portion dudit appareil ayant à partir de l'autre dite face principale une largeur d'1 demi-module.

Selon des caractéristiques préférées de ce mode de réalisation :
- lesdits orifice d'introduction avant et autre orifice d'introduction avant sont alignés suivant une direction gauche - droite et lesdits orifice d'introduction arrière et autre orifice d'introduction arrière sont alignés suivant une direction gauche - droite ;
- ledit autre orifice d'introduction avant est en arrière dudit orifice d'introduction avant et ledit autre orifice d'introduction arrière est en arrière dudit orifice d'introduction arrière ;
- parmi lesdits orifice d'introduction avant, orifice d'introduction arrière, autre orifice d'introduction avant et autre orifice d'introduction arrière, deux donnent accès à une double borne automatique pour un pôle électrique et les deux autres à une double borne automatique pour un autre pôle électrique ;
- ledit orifice d'introduction avant et ledit autre orifice d'introduction avant donnent accès à une double borne automatique pour un pôle électrique ;tandis que l'orifice d'introduction arrière et l'autre orifice d'introduction arrière donnent accès à une double borne automatique pour un autre pôle électrique ;
- ledit orifice d'introduction avant et ledit orifice d'introduction arrière donnent accès à une double borne automatique pour un pôle électrique tandis que ledit autre orifice d'introduction avant et ledit autre orifice d'introduction arrière donnent accès à une double borne automatique pour un autre pôle électrique ; et/ou
- chaque dit orifice d'introduction avant, orifice d'introduction arrière, autre orifice d'introduction avant et autre orifice d'introduction arrière donne accès à une borne individuelle pour un pôle électrique respectif.

L'appareil selon l'invention constitue par exemple un disjoncteur modulaire bipolaire d'une largeur d'1 module.

### BREVE DESCRIPTION DES DESSINS

L'exposé de l'invention sera maintenant poursuivi par la description détaillée d'exemples de réalisation, donnée ci-après à titre illustratif et non limitatif, en référence aux dessins annexés. Sur ceux-ci :
- la figure 1 est une vue en perspective d'un disjoncteur modulaire bipolaire conforme à l'invention ;
- la figure 2 est une vue en élévation de ce disjoncteur, prise en regard de sa face avant ;
- la figure 3 est la vue en coupe repérée par III-III sur la figure 2 ;
- la figure 4 est une vue semblable à la figure 3, mais avec une extrémité de contact d'un câble conducteur engagée dans chacun des deux orifices d'introduction visibles et dans la borne automatique associée, avec la touche de commande de chaque poussoir qui est en position rentrée ; et
- les figures 5 à 8 sont des vues semblables aux figures 1 à 4 pour une variante de réalisation.

### DESCRIPTION DETAILLEE D'EXEMPLES DE REALISATION

Le disjoncteur modulaire bipolaire 10 illustré sur la figure 1 a une forme globalement parallélépipédique.

Il présente deux faces principales, respectivement une face principale gauche 11 et une face principale droite 12, et des faces latérales s'étendant de l'une à l'autre des faces principales 11 et 12, à savoir une face arrière 13, une face inférieure 14, une face avant 15 et une face supérieure 16.

Conformément au format modulaire, l'écart entre les faces principales 11 et 12 est égal à un nombre entier d'une largeur de base connue sous le nom de « module », qui est de l'ordre de 18 mm. Ici la largeur du disjoncteur 10 est de 1 module.

La face arrière 13 présente une échancrure 17 pour le montage du disjoncteur 10 sur un rail à profil en Ω (non illustré).

La face supérieure 16 présente des orifices (non visibles sur les dessins) donnant chacun accès à une borne à insertion prévue pour recevoir une dent d'un peigne de répartition horizontale (non illustré) dont les dents sont disposées suivant un pas égal à 1 module, chaque peigne étant orienté suivant une direction gauche - droite, c'est-à-dire suivant une direction transversale aux faces principales 11 et 12.

La conformation de chaque borne d'insertion est telle qu'après insertion la dent est fortement enserrée par une pince élastique de sorte qu'il s'établit un bon contact électrique. L'enlèvement d'une dent s'effectue par simple exercice d'un effort d'extraction relativement important afin de dégager hors de la borne à insertion la dent qui y était pincée. Pour plus de détails sur l'agencement de la face supérieure 16 et des bornes à insertion, on pourra se reporter à la demande de brevet français 2 871 987 ou à la demande de brevet français 2 906 413.

Ici, la face supérieure 16 est agencée comme décrit dans la demande de brevet français 2 906 413, avec deux couples d'orifices d'insertion, respectivement un couple arrière dont les deux orifices donnent chacun accès à une double borne à insertion arrière et un couple avant dont les deux orifices donnent chacun accès à une double borne à insertion avant, la double borne à insertion arrière et la double borne à insertion avant constituant chacune une borne d'entrée pour l'un des pôles d'une source de courant alternatif, ici un pôle de neutre et un pôle de phase.

La face avant 15 présente, en position centrale, sur à peu près la moitié de sa longueur, un nez 18 présentant un levier de manoeuvre 19.

La face inférieure 14 présente quatre orifices d'introduction chacun pour un câble conducteur, respectivement un orifice d'introduction avant gauche 21, un orifice d'introduction arrière gauche 22, un orifice d'introduction avant droit 23 et un orifice d'introduction arrière droit 24.

Chacun des orifices d'introduction 21 à 24 donne accès à une borne automatique pour la connexion et la déconnexion d'un câble conducteur, c'est-à-dire une borne dans laquelle la mise en place d'une extrémité de contact du câble conducteur se fait par simple insertion alors que le retrait de l'extrémité de contact du câble conducteur hors de la borne automatique nécessite d'appuyer sur la touche de commande d'un poussoir associé à cette borne automatique (au contraire d'une borne à insertion pour une dent de peigne, où il suffit d'exercer un effort d'extraction suffisamment important).

La touche de commande 31 de la borne automatique associée à l'orifice d'introduction avant gauche 21 est adjacente à et en avant de l'orifice d'introduction 21.

La touche de commande 32 de la borne automatique associée à l'orifice d'introduction arrière gauche 22 est adjacente à et en arrière de l'orifice d'introduction 21 ; et est adjacente à et en avant de l'orifice d'introduction 22.

La touche de commande 33 de la borne automatique associée à l'orifice d'introduction avant droit 23 est adjacente à et en avant de l'orifice d'introduction 23.

La touche de commande 34 de la borne automatique associée à l'orifice d'introduction arrière droit 24 est adjacente à et en arrière de l'orifice d'introduction 23 ; et est adjacente à et en avant de l'orifice d'introduction 24.

La face inférieure 14 est étagée avec une portion avant 35 qui se raccorde à la face avant 15, une portion arrière 36 qui est en débord par rapport à la portion avant 35 et avec une portion intermédiaire 37 entre la portion avant 35 et la portion arrière 36.

Les orifices d'introduction 21 et 23 sont ménagés dans la portion avant 35. Les orifices d'introduction 22 et 24 sont ménagés dans la portion arrière 36. Les logements pour les touches de commande 32 et 34 sont disposés à la jonction entre la portion arrière 36 et la portion intermédiaire 37.

Les logements pour les touches de commande 31 et 33 sont disposés à la jonction entre la face inférieure 14 et la face avant 15.

Les orifices d'introduction 21 et 22 et les touches de commande 31 et 32 situés à gauche sont disposés dans une portion du disjoncteur 10 ayant une largeur d'1 demi-module à partir de la face principale gauche 11.

De même, les orifices d'introduction 23 et 24 ainsi que les touches de commande 33 et 34 situés à droite sont disposés dans une portion du disjoncteur 10 ayant une largeur d'1 demi-module à partir de la face principale droite 12.

Comme on le voit sur la figure 3, une lamelle élastique 43 est en regard de l'orifice d'introduction 23. La lamelle élastique 43 fait partie d'un ressort 44 qui est ici en forme de U. La lamelle élastique 43 forme l'une des branches de ce ressort.

Le ressort 44 fait partie d'une double borne automatique comportant un élément conducteur 45 auquel doit être connecté le câble conducteur 49 (figure 4) à introduire dans l'orifice 23. La lamelle élastique 43 est en regard d'une portion de contact 46 de l'élément conducteur 45.

A son extrémité libre, la lamelle élastique 43 comporte une arête de maintien 47.

La lamelle élastique 43, l'orifice d'introduction 23 et l'élément conducteur 45 sont configurés pour qu'une extrémité de contact 48 du câble conducteur 49 soit insérable dans l'orifice d'introduction 23 pour venir dans une position de raccordement où l'extrémité de contact 48 est pincée entre l'arête de maintien 47 de la lamelle élastique 43 et la portion de contact 46 de l'élément conducteur 45, ainsi qu'on le comprend au vu de la figure 4.

Dans l'exemple illustré, le câble conducteur 49 est un câble souple. Pour permettre son raccordement par introduction dans la borne automatique, le câble conducteur souple 49 a été muni en bout d'une cosse d'extrémité 50 dont la tige forme l'extrémité de contact 48.

Dans le cas où le câble conducteur est rigide, son extrémité de contact peut être directement formée par une portion terminale dénudée (gaine isolante enlevée autour de l'âme conductrice rigide).

Pour raccorder le câble 49 à la borne automatique, l'extrémité de contact 48 est introduite au travers de l'orifice d'introduction 23, l'extrémité de contact 48 vient au contact de la lamelle élastique 43 et l'entraîne à fléchir, l'extrémité de contact 48 s'insère ensuite entre la lamelle élastique 43 et la portion de contact 46.

Vu l'inclinaison de la lamelle élastique 43 (vers l'extrémité de contact 48 dans le sens de l'enfoncement), lorsque l'extrémité de contact 48 est enfoncée, elle glisse sur l'arête de maintien 47 de la lamelle élastique 43.

Lorsque cesse le mouvement d'enfoncement, la lamelle élastique 43 plaque l'extrémité de contact 48 contre la portion de contact 46 de sorte qu'il s'établit un bon contact électrique.

Si le câble conducteur 49 tend à s'extraire hors du disjoncteur 10, le contact entre l'arête de maintien 47 et l'extrémité de contact 48 a pour effet d'entraîner la lamelle élastique 43 dans le sens où l'arête de maintien 47 a tendance à pénétrer dans l'extrémité de contact 48. Cela verrouille l'extrémité de contact 48 dans la borne automatique.

Le poussoir 52 dont fait partie la touche de commande 33 est configuré pour venir en appui contre la lamelle élastique 43 et la faire fléchir afin d'entraîner l'arête de maintien 47 dans le sens où elle s'écarte de la portion de contact 46, et donc de l'extrémité de contact 48, grâce à quoi l'extrémité de contact 48, et plus généralement le câble 49, peut être retiré.

Le poussoir 52 comporte, en outre de la touche de commande 31, un doigt 53 engagé dans un guide qui se raccorde au logement dans lequel est disposé la touche de commande 33.

Le poussoir 52 ainsi que le logement pour la touche de commande 31 et le guide pour le doigt 53 sont configurés pour que le poussoir 52 soit mobile entre la position illustrée sur la figure 3, dans laquelle la touche de commande 33 est sortie, et la position illustrée sur la figure 4, dans laquelle la touche de commande 33 est rentrée.

En l'absence de câble, la lamelle élastique 43 est en appui sur la portion de contact 46 et repousse au maximum le doigt 53 dans son guide, de sorte que la touche de commande 33 est en position sortie.

Si l'on enfonce alors la touche de commande 33 dans son logement, par exemple avec l'extrémité distale d'un tournevis 55 comme montré sur la figure 1, l'on peut faire passer la touche de commande 33 dans la position rentrée et faire fléchir la lamelle élastique 43 jusqu'à la position illustrée sur la figure 4 où l'extrémité de contact 48 est libérée et le câble 49 peut être enlevé.

La double borne automatique comportant le ressort 44 et l'élément conducteur 45 comporte également un autre ressort (non visible sur les dessins) identique au ressort 44. Ce ressort comporte une lamelle élastique identique à la lamelle élastique 43 en regard de l'orifice d'introduction 21 et en regard d'une portion de contact de l'élément conducteur 45 identique à la portion de contact 46.

D'une façon générale, l'élément conducteur 45 comporte au voisinage de l'orifice d'introduction 21 une portion semblable à celle qu'il comporte au voisinage de l'orifice d'introduction 23 ; et l'on trouve au voisinage de l'orifice d'introduction 21 le même agencement qu'au voisinage de l'orifice d'introduction 23.

Par conséquent, le câble conducteur dont l'extrémité de contact a été insérée dans l'orifice d'introduction 21 pour venir dans une position de raccordement semblable à celle du câble conducteur 49, est connecté à l'élément conducteur 45.

On notera que le câble conducteur 49 et l'autre câble dont l'extrémité de contact a été insérée dans l'orifice d'introduction 21 jusqu'en position de raccordement disposent chacun d'une lamelle élastique individuelle et d'une portion de contact individuelle, ce qui permet de garantir une bonne qualité de contact de l'extrémité de raccordement de chaque câble avec l'élément conducteur 45 ; et permet de déconnecter les câbles individuellement, respectivement par passage de la touche de commande 33 ou de la touche de commande 31 de la position sortie à la position rentrée.

Les orifices d'introduction 22 et 24 donnent accès à une double borne automatique semblable à la double borne automatique à laquelle donnent accès les orifices d'introduction 21 et 23.

Ainsi qu'indiqué ci-dessus, les bornes à insertion auxquelles donnent accès les orifices (non visibles) de la face supérieure 16 sont des bornes d'entrée pour l'un des pôles d'une source de courant alternatif, ici un pôle de neutre et un pôle de phase.

Les bornes automatiques auxquelles donnent accès les orifices d'introduction 21 à 24 de la face inférieure 14 sont des bornes de sortie vers une portion d'une installation électrique protégée par le circuit interne du disjoncteur 10.

Ici, la double borne automatique à laquelle donnent accès les orifices d'introduction 21 et 23 situés à l'avant est pour l'un des pôles de l'installation électrique (par exemple le pôle de phase) et la double borne automatique à laquelle donnent accès les orifices d'introduction 22 et 24 situés à l'arrière est pour l'autre pôle de l'installation électrique (par exemple le pôle de neutre).

On va maintenant décrire à l'appui des figures 5 à 8 une variante 110 du disjoncteur modulaire bipolaire 10.

D'une façon générale, on a utilisé pour les éléments semblables les mêmes références numériques auxquelles on a ajouté 100.

Pour simplifier les dessins, le levier de manoeuvre que comporte le nez 118 de la face avant 115 n'a pas été illustré sur les figures 5 et 6.

De même que la face inférieure 14 du disjoncteur modulaire bipolaire 10, la face inférieure 114 du disjoncteur modulaire bipolaire 110 présente quatre orifices d'introduction chacun pour un câble conducteur, respectivement un orifice d'introduction avant gauche 121, un orifice d'introduction arrière gauche 122, un orifice d'introduction avant droit 123 et un orifice d'introduction arrière droit 124.

Chacun des orifices d'introduction 121 à 124 donne accès à une borne automatique pour la connexion et la déconnexion d'un câble conducteur.

La touche de commande 131 de la borne automatique associée à l'orifice d'introduction avant gauche 121 est adjacente à et en avant de l'orifice d'introduction 121.

La touche de commande 132 de la borne automatique associée à l'orifice d'introduction arrière gauche 122 est adjacente à et en arrière de l'orifice d'introduction 121 ; et est adjacente à et en avant de l'orifice d'introduction 122.

La touche de commande 133 de la borne automatique associée à l'orifice d'introduction avant droit 123 est adjacente à et en avant de l'orifice d'introduction 123.

La touche de commande 134 de la borne automatique associée à l'orifice d'introduction arrière droit 124 est adjacente à et en arrière de l'orifice d'introduction 123 ; et est adjacente à et et en avant de l'orifice d'introduction 124.

La face inférieure 114 est globalement de niveau avec les touches de commande 132 et 134 saillantes.

En arrière de chacun des orifices d'introduction 122 et 124, la face inférieure 114 comporte respectivement un bec 62 et un bec 64 chacun saillant vers le bas.

Le bec 62 forme un guide vers l'orifice d'introduction 122. Le bec 64 forme un guide vers l'orifice d'introduction 124.

De même, la touche de commande 132 forme un guide vers l'orifice d'introduction 121 et la touche de commande 134 forme un guide vers l'orifice d'introduction 123.

Les logements pour les touches de commande 131 et 133 sont disposés à la jonction entre la face inférieure 114 et la face avant 115.

Les orifices d'introduction 121 et 122 et les touches de commande 131 et 132 situés à gauche sont disposés dans une portion du disjoncteur 110 ayant une largeur d'1 demi-module à partir de la face principale gauche 111.

De même, les orifices d'introduction 123 et 124 ainsi que les touches de commande 133 et 134 situés à droite sont disposés dans une portion du disjoncteur 110 ayant une largeur d'1 demi-module à partir de la face principale droite 112.

Les orifices d'introduction 123 et 124 donnent accès à une double borne automatique semblable à la double borne automatique à laquelle donnent accès les orifices d'introduction 21 et 23 si ce n'est que l'élément conducteur 145 s'étend dans le sens de la profondeur (et non de la largeur) du disjoncteur 110 afin de comporter au voisinage de l'orifice d'introduction 124 (et non 121) une portion semblable à celle qu'il comporte au voisinage de l'orifice d'introduction 123 ; et l'on trouve au voisinage de l'orifice d'introduction 124 le même agencement qu'au voisinage de l'orifice d'introduction 123.

Par conséquent, le câble conducteur dont l'extrémité de contact a été insérée dans l'orifice d'introduction 123 ou dans l'orifice d'introduction 124 pour venir dans une position de raccordement, est connecté à l'élément conducteur 145.

Les orifices d'introduction 121 et 122 donnent accès à une double borne automatique semblable à la double borne automatique à laquelle donnent accès les orifices d'introduction 123 et 124.

Les bornes automatiques auxquelles donnent accès les orifices d'introduction 121 à 124 de la face inférieure 114 sont des bornes de sortie vers une portion d'une installation électrique protégée par le circuit interne du disjoncteur 110.

Ici, la double borne automatique à laquelle donnent accès les orifices d'introduction 121 et 122 situés à gauche est pour l'un des pôles de l'installation électrique (par exemple le pôle de neutre) et la double borne automatique à laquelle donnent accès les orifices d'introduction 123 et 124 situés à droite est pour l'autre pôle de l'installation électrique (par exemple le pôle de phase).

Alors que les orifices d'introduction 21 et 23 sont alignés suivant une direction gauche - droite et que les orifices d'introduction 22 et 24 sont alignés sur une direction gauche - droite, l'orifice d'introduction 121 est en arrière de l'orifice d'introduction 123 et l'orifice d'introduction 122 est en arrière de l'orifice d'introduction 124.

On observera que dans le disjoncteur 10 ou le disjoncteur 110, chacune des touches de commande associée à un orifice d'introduction arrière, c'est-à-dire les touches de commande 32 et 34 pour le disjoncteur 10 et les touches de commande 132 et 134 pour le disjoncteur 110, est saillante par rapport à une portion de la face inférieure 14 ou 114 située entre cette touche de commande et la face avant 15 ou 115.

Il est ainsi possible, pour agir sur la touche de commande 32, 34, 132 ou 134 d'accéder à cette touche de commande avec un outil tel que le tournevis 55 orienté horizontalement, pour autant bien entendu qu'il n'y ait pas de câble conducteur tel que le câble 49 introduit dans l'orifice d'introduction situé en avant de cette touche de commande (orifice 21 pour la touche 32, orifice 23 pour la touche 34, orifice 121 pour la touche 132 et orifice 123 pour la touche 134).

Une telle possibilité d'accès aux touches de commande situées en arrière est particulièrement commode. On relève à cet égard que l'espace disponible en-dessous (ou d'ailleurs au-dessus) d'un appareil modulaire est en général réduit.

On observera également que dans le disjoncteur 10 ou 110, chacune des touches de commande associée à un orifice d'introduction avant, c'est-à-dire les touches de commande 31 et 33 pour le disjoncteur 10 et les touches de commande 131 et 133 pour le disjoncteur 110, est disposé à la jonction entre la face inférieure 14 ou 114 et la face avant 15 ou 115.

Ainsi, les touches de commande 31, 33, 131 et 133 sont chacune en retrait par rapport à la face inférieure 14 ou 114 et accessibles depuis le bas de la face avant 15 ou 115.

Il est ainsi particulièrement simple et commode d'agir sur les touches de commande 31, 33, 131 et 133 avec un outil tel que le tournevis 55.

On observera encore que dans le disjoncteur 10 ou 110, l'on a de chacun des côtés gauche et droit un jeu de deux orifices d'introduction et de deux touches de commande associées à ces orifices d'introduction (pour le disjoncteur 10, du côté gauche : orifice d'introduction 21 et 22 et les touches de commande 31 et 32, et pour le côté droit : orifice d'introduction 23 et 24 et touche de commande 33 et 34 ; et pour le disjoncteur 110, du côté gauche : orifice d'introduction 121 et 122 et touche de commande 131 et 132, et du côté droit orifice d'introduction 123 et 124 et touche de commande 133 et 134) qui sont disposés dans une portion du disjoncteur 10 ou 110 ayant à partir de la face principale 11, 12, 111 ou 112 située du même côté, une largeur d'1 demi-module.

Le fait que dans chaque jeu, les deux orifices d'introduction ne soient pas côte-à-côte, mais l'un en avant et l'autre en arrière avec la touche de commande associée à l'orifice d'introduction avant qui est en avant de cet orifice et la touche de commande associée à l'orifice d'introduction arrière qui est en avant de cet orifice et en arrière de l'orifice d'introduction avant du même jeu, permet de disposer de façon optimale dans la face inférieure 14 ou 114 les deux orifice d'introduction de chaque jeu.

En effet, grâce à cet agencement, sur la portion ayant une largeur d'1 demi-module de l'appareil 10 ou 110 dans laquelle est disposé le jeu de deux orifices d'introduction et des touches de commande associées, aucun orifice d'introduction ne doit être rétréci pour laisser à côté de lui la place à un autre orifice d'introduction ou à un poussoir associé à un autre orifice d'introduction.

Chaque orifice d'introduction peut ainsi être de grande taille, en particulier suffisamment grand pour accueillir la tige d'une cosse telle que la cosse 50.

Dans des variantes non illustrées :
- la face inférieure est agencée comme la face inférieure 14, mais avec les orifices d'introduction 21 et 22 situés à gauche qui donnent accès à une double borne automatique pour un pôle électrique et avec les orifices d'introduction 23 et 24 situés à droite qui donnent accès à une double borne automatique pour un autre pôle électrique ; la face inférieure est agencée comme la face inférieure 114 mais avec les orifices d'introduction 121 et 123 situés à l'avant qui donnent accès à une double borne automatique pour un pôle électrique et les orifices d'insertion 122 et 124 situées à l'arrière qui donnent accès à une double borne automatique ; ou chaque orifice d'introduction donne accès à une borne individuelle pour un pôle électrique respectif ;
- la face inférieure est étagée comme la face 14 mais avec les orifices d'introduction situés à gauche qui sont décalés vers l'arrière ou vers l'avant par rapport aux orifices d'introduction situés à droite ; ou la face inférieure est agencée comme la face 114 mais avec les orifices d'introduction situés à gauche qui sont décalés vers l'avant par rapport aux orifices d'introduction situés à droite ou avec les orifices d'introduction avant qui sont alignés suivant une direction gauche - gauche droite et les orifices d'introduction arrière qui sont alignés suivant une direction gauche - droite ;

- l'appareil électrique au format modulaire est différent d'un disjoncteur bipolaire, par exemple un disjoncteur unipolaire avec un seul jeu de deux orifices et des touches de commande associées disposé dans une portion de cet appareil ayant à partir d'une face principale une largeur d'1 demi-module ; ou un appareil au format modulaire ayant une largeur plus grande qu'1 module, par exemple 2 ou 3 modules ; et/ou
- la face latérale dans laquelle sont ménagés les orifices d'introduction est la face supérieure plutôt que la face inférieure.

De nombreuses autres variantes sont possibles en fonction des circonstances et l'on rappelle à cet égard que l'invention ne se limite aux exemples décrits et représentés.

## Revendications

1. Appareil électrique au format modulaire, à forme globalement parallélépipédique avec deux faces principales (11, 12 ; 111, 112) et des faces latérales, respectivement arrière (13; 113), inférieure (14; 114), avant (15 ; 115) et supérieure (16 ; 116), s'étendant de l'une à l'autre des faces principales (11, 12 ; 111, 112), et avec une largeur, c'est-à-dire l'écart entre les deux faces principales (11,12 ; 111, 112), égale à un nombre entier de fois une distance prédéterminée, appelée module, de l'ordre de 18 mm, lequel appareil (10 ; 110) est configuré pour appartenir à une rangée d'appareils électriques au format modulaire disposés côte à côte en étant fixés par l'arrière sur un rail de support disposé horizontalement, l'une des dites faces latérales présentant au moins un orifice donnant accès à une borne adaptée à recevoir une dent d'un peigne de répartition horizontale prévu pour être disposé vis-à-vis dudit appareil suivant une direction gauche - droite, les dents dudit peigne étant disposées suivant un pas de 1 module, lequel appareil (10 ; 110) comporte, pour la connexion et la déconnexion de deux câbles conducteurs (49) :
- deux orifices d'introduction chacun pour un dit câble (49), lesquels deux orifices d'introduction sont ménagés dans une même dite face latérale, inférieure (14 ; 114) ou supérieure (16 ; 116), dénommée ci-après face latérale de raccordement, distincte de ladite face latérale présentant un orifice donnant accès à une borne adaptée à recevoir une dent de peigne ;
- deux lamelles élastiques (43 ; 143) comportant chacune une arête de maintien (47 ; 147), avec chaque lamelle élastique (43 ; 143) qui est en regard d'un respectif desdits orifices d'introduction et en regard d'une portion de contact (46 ; 146) d'un élément conducteur (45 ; 145) relié au reste dudit appareil, chaque lamelle élastique (43; 143) ainsi que l'orifice d'introduction qu'elle regarde ainsi que l'élément conducteur (45 ; 145) dont fait partie la portion de contact (46 ; 146) qu'elle regarde étant configurés pour qu'une extrémité de contact (48) d'un dit câble conducteur (49) soit insérable dans l'orifice d'introduction pour venir dans une position de raccordement où l'extrémité de contact (48) est pincée entre l'arête de maintien (47 ; 147) et la portion de contact (46 ; 146) ; et
- deux poussoirs (52 ; 152) chacun associé à une lamelle élastique respective (43 ; 143), chaque poussoir (52 ; 152) étant configuré pour venir en appui contre la lamelle élastique associée (43 ; 143) et entraîner l'arête de maintien (47 ; 147) de la lamelle élastique associée (43 ; 143) à l'écart de ladite portion de contact (46 ; 146) grâce à quoi le câble conducteur (49 ; 149) dont l'extrémité de contact (48 ; 148) était pincée peut être retiré, chaque poussoir (52 ; 152) comportant une touche de commande qui est dans une position sortie en l'absence de câble (49 ; 149) introduit dans l'orifice d'introduction associé, c'est-à-dire l'orifice d'introduction en regard duquel se trouve la lamelle élastique (43 ; 143) associée au poussoir (52 ; 152) dont fait partie cette touche de commande, et qui est dans une position rentrée quand le poussoir (52 ; 152) dont elle fait partie est en appui sur la lamelle élastique associée (43 ; 143) pour mettre l'arête de maintien (47 ; 147) à l'écart de la portion de contact (46 ; 146) ;
avec lesdits deux orifices d'introduction et lesdites touches de commande qui sont disposés groupés dans une portion dudit appareil (10 ; 110) ayant à partir d'une dite face principale (11, 12 ; 111, 112) une largeur d'1 demi-module ;
un premier desdits deux orifices d'introduction (23 ; 123), dénommé ci-après orifice d'introduction avant, étant en avant d'un second desdits deux orifices d'introduction (24 ; 124), dénommé ci-après orifice d'introduction arrière, avec la touche de commande (33 ; 133) associée à l'orifice d'introduction avant (23 ; 123) qui est adjacente à et en avant de l'orifice d'introduction avant et avec la touche de commande (34; 134) associée à l'orifice d'introduction arrière (24 ; 124) qui est adjacente à et en arrière de l'orifice d'introduction avant (23 ; 123) et qui est adjacente à et en avant de l'orifice d'introduction arrière (24 ; 124).

2. Appareil selon la revendication 1, **caractérisé en ce que** la touche de commande (34 ; 134) associée à l'orifice d'introduction arrière (24 ; 124) est saillante par rapport à une portion de ladite face latérale de raccordement (14, 16; 114, 116) située entre ladite face avant (15; 115) et ladite touche de commande (34 ; 134) associée à l'orifice d'introduction arrière (24 ; 124).

3. Appareil selon l'une quelconque des revendications 1 ou 2, **caractérisé en ce qu'**un logement pour ladite touche de commande (33 ; 133) associée audit orifice d'introduction avant (23 ; 123) est disposé à la jonction entre ladite face latérale de raccordement (14, 16; 114, 116) et ladite face avant (15 ; 115).

4. Appareil selon l'une quelconque des revendications 1 à 3, **caractérisé en ce que** ladite face latérale de raccordement (14) est étagée avec une portion avant (35) de ladite face latérale de raccordement (14) dans laquelle est ménagé ledit orifice d'introduction avant (23), une portion arrière (36) qui est en débord par rapport à la portion avant (35) et avec une portion intermédiaire (37) entre la portion avant (35) et la portion arrière (36), ledit orifice d'introduction arrière (24) étant ménagé dans ladite portion arrière (36), avec un logement pour la touche de commande (34) associée à l'orifice d'introduction arrière (24) qui est disposé à la jonction entre ladite portion arrière (36) et ladite portion intermédiaire (37).

5. Appareil selon l'une quelconque des revendications 1 à 3, **caractérisé en ce que** ladite face latérale de raccordement (114) est globalement de niveau.

6. Appareil selon la revendication 5, **caractérisé en ce que** ladite face latérale de raccordement (114) comporte un bec saillant (64) en arrière dudit orifice d'introduction arrière (124).

7. Appareil selon l'une quelconque des revendications 1 à 6 **caractérisé en ce qu'**il comporte, en outre d'un jeu formé par lesdits orifice d'introduction avant (23 ; 123), orifice d'introduction arrière (24 ; 124) et par lesdits touches de commande associées (33, 34 ; 133, 134), un autre jeu semblable formé par un autre orifice d'introduction avant (21 ; 121) et un autre orifice d'introduction arrière (22 ; 122) avec une touche de commande (31 ; 131) associée audit autre orifice d'introduction avant (21 ; 121) et une touche de commande (32; 132) associée audit autre orifice d'introduction arrière (22; 122) ; lequel autre jeu est disposé dans une portion dudit appareil (10 ; 110) ayant à partir de l'autre dite face principale (11 ; 111) une largeur d'1 demi-module.

8. Appareil selon la revendication 7, **caractérisé en ce que** lesdits orifice d'introduction avant (23) et autre orifice d'introduction avant (21) sont alignés suivant une direction gauche - droite et **en ce que** lesdits orifice d'introduction arrière (24) et autre orifice d'introduction arrière (21) sont alignés suivant une direction gauche - droite.

9. Appareil selon la revendication 7, **caractérisé en ce que** ledit autre orifice d'introduction avant (121) est en arrière dudit orifice d'introduction avant (123) et **en ce que** ledit autre orifice d'introduction arrière (122) est en arrière dudit orifice d'introduction arrière (124).

10. Appareil selon l'une quelconque des revendications 7 à 9, **caractérisé en ce que** parmi lesdits orifice d'introduction avant (23 ; 123), orifice d'introduction arrière (24 ; 124), autre orifice d'introduction avant (21 ; 121) et autre orifice d'introduction arrière (22 ; 122), deux (23, 21 ; 123, 124) donnent accès à une double borne automatique pour un pôle électrique et les deux autres (24, 22 ; 121, 122) à une double borne automatique pour un autre pôle électrique.

11. Appareil selon la revendication 10, **caractérisé en ce que** ledit orifice d'introduction avant (23) et ledit autre orifice d'introduction (21) avant donnent accès à une double borne automatique (44, 45) pour un pôle électrique tandis que l'orifice d'introduction arrière (24) et l'autre orifice d'introduction arrière (22) donnent accès à une double borne automatique pour un autre pôle électrique.

12. Appareil selon la revendication 10, **caractérisé en ce que** ledit orifice d'introduction avant (123) et ledit orifice d'introduction arrière (124) donnent accès à une double borne automatique pour un pôle électrique tandis que ledit autre orifice d'introduction avant (121) et ledit autre orifice d'introduction arrière (122) donnent accès à une double borne automatique pour un autre pôle électrique.

13. Appareil selon l'une quelconque des revendications 7 à 9, **caractérisé en ce que** chaque dit orifice d'introduction avant (23 ; 123), orifice d'introduction arrière (24 ; 124), autre orifice d'introduction avant (21 ; 121) et autre orifice d'introduction arrière (22; 122) donne accès à une borne individuelle pour un pôle électrique respectif.

14. Appareil selon l'une quelconque des revendications 1 à 13, **caractérisé en ce qu'**il constitue un disjoncteur modulaire bipolaire d'une largeur d'1 module.

## Patentansprüche

1. Modulares Installationsgerät in allgemein parallelepipedischer Form mit zwei Hauptstirnseiten (11, 12; 111, 112) und Seitenfläche hinten (13, 113), unten (14; 114), vorne (15; 115) bzw. oben (16; 116), die sich von einer Hauptstirnseite (11, 12; 111, 112) zur anderen erstrecken, und mit einer Breite, d.h. einem Abstand zwischen den beiden Hauptstirnseiten (11, 12; 111, 112), die ganzzahligfach einem als Modul bezeichneten vorbestimmten Abstand von 18 mm entspricht, wobei das Gerät dazu ausgebildet ist, zu einer Reihe modularer elektrischer Installationsgeräte zu gehören, die nebeneinander angeordnet sind und dabei mit der Rückseite auf einer horizontal angeordneten Tragschiene befestigt sind, wobei eine der Seitenflächen wenigstens eine Öffnung aufweist, die Zugang zu einer Klemme gewährt, die einen Stift einer horizontalen Verteilerkammschiene aufzunehmen vermag, die dazu vorgesehen ist, von links nach rechts verlaufend dem Gerät gegenüberliegend angeordnet zu sein, wobei die Stifte der Kammschiene mit einer Teilung von 1 Modul angeordnet sind, wobei das Gerät (10; 110) zum Verbinden und Trennen von zwei Leiterkabeln (49) umfasst:
- zwei Einführungsöffnungen für je ein Kabel (49), wobei die beiden Einführungsöffnungen in ein und derselben unteren (14; 114) oder oberen (16; 116), nachstehend als Anschlussseitenfläche bezeichneten Seitenfläche ausgebildet sind, die sich von der Seitenfläche, die eine Öffnung aufweist, welche Zugang zu einer Klemme zur Aufnahme eines Stifts der Kammschiene gewährt, unterscheidet;
- zwei Federblättchen (43; 143), die jeweils eine Haltekante (47; 147) aufweisen, wobei jedes Federblättchen (43; 143) einer entsprechenden Einführungsöffnung und einem Kontaktstück (46; 146) eines mit dem restlichen Gerät verbundenen leitfähigen Elements (45; 145) gegenüberliegt, wobei jedes Federblättchen (43; 143) sowie die ihm gegenüberliegende Einführungsöffnung sowie das leitfähige Element (45; 145), zu dem das Kontaktstück (46; 146) gehört, dem dieses gegenüberliegt, dazu ausgebildet sind, dass sich das Kontaktende (48) eines der Leiterkabel (49) in die Einführungsöffnung einstecken lässt, um in eine Anschlussstellung zu gelangen, in der das Kontaktende (48) zwischen die Haltekante (47; 147) und das Kontaktstück (46; 146) geklemmt ist; und
- zwei Taster (52; 152), die jeweils einem entsprechenden Federblättchen (43; 143) zugeordnet sind, wobei jeder Taster (52; 152) dazu ausgebildet ist, gegen das zugeordnete Federblättchen (43; 143) in Anlage zu gelangen und die Haltekante (47; 147) des zugeordneten Federblättchens (43; 143) von dem Kontaktstück (46; 146) zu entfernen, wodurch das Leiterkabel (49; 149), dessen Kontaktende (48; 148) eingeklemmt war, herausgezogen werden kann, wobei jeder Taster (52; 152) eine Bedientaste aufweist, die sich in einer ausgerückten Stellung befindet, wenn kein Kabel (49; 149) in die zugeordnete Einführungsöffnung eingeführt ist, das heißt die Einführungsöffnung, der gegenüber sich das Federblättchen (43; 143) befindet, das dem Taster (52; 152) zugeordnet ist, zu dem die Bedientaste gehört, und die sich in einer eingerückten Stellung befindet, wenn sich der Taster (52; 152), zu dem sie gehört, in Anlage an dem zugeordneten Federblättchen (43; 143) befindet, um die Haltekante (47; 147) von dem Kontaktstück (46; 146) zu entfernen;
wobei die beiden Einführungsöffnungen und die Bedientasten in einem Teil des Geräts (10; 110) zusammengefasst angeordnet sind, der ausgehend von einer der Hauptstirnseiten (11, 12; 111, 112) eine Breite von einem halben Modul hat;
wobei eine erste der beiden Einführungsöffnungen (23; 123), nachstehend als vordere Einführungsöffnung bezeichnet, vor einer zweiten der beiden Einführungsöffnungen (24; 124), nachstehend als hintere Einführungsöffnung bezeichnet, liegt, wobei die der vorderen Einführungsöffnung (23; 123) zugeordneten Bedientaste (33; 133) der vorderen Einführungsöffnung benachbart ist und vor dieser liegt, und wobei die der hinteren Einführungsöffnung (24; 124) zugeordnete Bedientaste (34; 134) der vorderen Einführungsöffnung (23; 123) benachbart ist und hinter dieser liegt und der hinteren Einführungsöffnung (24; 124) benachbart ist und vor dieser liegt.

2. Gerät nach Anspruch 1,
**dadurch gekennzeichnet, dass** die der hinteren Einführungsöffnung (24; 124) zugeordnete Bedientaste (34, 134) bezüglich einem Teil der Anschlussseitenfläche (14, 16; 114, 116) vorsteht, der zwischen der Vorderseite (15; 115) und der der hinteren Einführungsöffnung (24; 124) zugeordneten Bedientaste (34; 134) liegt.

3. Gerät nach einem der Ansprüche 1 oder 2,
**dadurch gekennzeichnet, dass** eine Aufnahme für die der vorderen Einführungsöffnung (23; 123) zugeordneten Bedientaste (33; 133) am Übergang zwischen der Anschlussseitenfläche (14, 16; 114, 116) und der Vorderseite (15; 115) angeordnet ist.

4. Gerät nach einem der Ansprüche 1 bis 3,
**dadurch gekennzeichnet, dass** die Anschlussseitenfläche (14) mit einem vorderen Teil (35) der Anschlussseitenfläche (14), in der die vordere Einführungsöffnung (23) ausgebildet ist, einem hinteren Teil (36), der bezüglich des vorderen Teils (35) vorragt, und einem mittleren Teil (37) zwischen dem vorderen Teil (35) und dem hinteren Teil (36) einen Absatz bildet, wobei die hintere Einführungsöffnung (24) in dem hinteren Teil (36) ausgebildet ist, wobei eine Aufnahme für die der hinteren Einführungsöffnung (24) zugeordneten Bedientaste (34) am Übergang zwischen dem hinteren Teil (36) und dem mittleren Teil (37) angeordnet ist.

5. Gerät nach einem der Ansprüche 1 bis 3,
**dadurch gekennzeichnet, dass** die Anschlussseitenfläche (114) allgemein eben ist.

6. Gerät nach Anspruch 5,
**dadurch gekennzeichnet, dass** die Anschlussseitenfläche (114) hinter der hinteren Einführungsöffnung (124) einen vorstehenden Schnabel (64) aufweist.

7. Gerät nach einem der Ansprüche 1 bis 6,
**dadurch gekennzeichnet, dass** es ferner einen aus der vorderen Einführungsöffnung (23; 123), der hinteren Einführungsöffnung (24; 124) und den zugeordneten Bedientasten (33, 34; 133, 134) bestehenden Satz, einen aus einer anderen vorderen Einführungsöffnung (21; 121) und einer anderen hinteren Einführungsöffnung (22; 122) bestehenden anderen ähnlichen Satz umfasst, wobei eine Bedientaste (31; 131) der anderen vorderen Einführungsöffnung (21; 121) zugeordnet ist und eine Bedientaste (32; 132) der anderen hinteren Einführungsöffnung (22; 122) zugeordnet ist; wobei der andere Satz in einem Teil des Geräts (10; 110) angeordnet ist, der ausgehend von der anderen Hauptstirnseite (11; 111) eine Breite von einem halben Modul aufweist.

8. Gerät nach Anspruch 7,
**dadurch gekennzeichnet, dass** die vordere Einführungsöffnung (23) und die andere vordere Einführungsöffnung (21) von links nach rechts verlaufend fluchtend angeordnet sind und dass die hintere Einführungsöffnung (24) und die andere hintere Einführungsöffnung (21) von links nach rechts verlaufend fluchtend angeordnet sind.

9. Gerät nach Anspruch 7,
**dadurch gekennzeichnet, dass** die andere vordere Einführungsöffnung (121) hinter der vorderen Einführungsöffnung (123) liegt und dass die andere hintere Einführungsöffnung (122) hinter der hinteren Einführungsöffnung (124) liegt.

10. Gerät nach einem der Ansprüche 7 bis 9,
**dadurch gekennzeichnet, dass** von der vorderen Einführungsöffnung (23; 123), der hinteren Einführungsöffnung (24; 124), der anderen vorderen Einführungsöffnung (21; 121) und der anderen hinteren Einführungsöffnung (22; 122) zwei (23, 21; 123, 124) Zugang zu einer selbstklemmenden Doppelklemme für einen Pol und die beiden anderen (24, 22; 121, 122) Zugang zu einer selbstklemmenden Doppelklemme für einen andere Pol gewähren.

11. Gerät nach Anspruch 10,
**dadurch gekennzeichnet, dass** die vordere Einführungsöffnung (23) und die andere vordere Einführungsöffnung (21) Zugang zu einer selbstklemmenden Doppelklemme (44, 45) für einen Pol gewähren, während die hintere Einführungsöffnung (24) und die andere hintere Einführungsöffnung (22) Zugang zu einer selbstklemmenden Doppelklemme für einen anderen Pol gewähren.

12. Gerät nach Anspruch 10,
**dadurch gekennzeichnet, dass** die vordere Einführungsöffnung (123) und die hintere Einführungsöffnung (124) Zugang zu einer selbstklemmenden Doppelklemme für einen Pol gewähren, während die andere vordere Einführungsöffnung (121) und die andere hintere Einführungsöffnung (122) Zugang zu einer selbstklemmenden Doppelklemme für einen anderen Pol gewähren.

13. Gerät nach einem der Ansprüche 7 bis 9,
**dadurch gekennzeichnet, dass** jede vordere Einführungsöffnung (23; 123), hintere Einführungsöffnung (24; 124), andere vordere Einführungsöffnung (21; 121) und andere hintere Einführungsöffnung (22; 122) Zugang zu einer Einzelklemme für jeweils einen Pol gewährt.

14. Gerät nach einem der Ansprüche 1 bis 13,
**dadurch gekennzeichnet, dass** es einen zweipoligen modularen Leistungsschalter mit einer Breite eines Moduls bildet.

## Claims

1. An electrical device in modular format, in the overall shape of a parallelepiped with two main surfaces (11, 12; 111, 112) and lateral surfaces, respectively rear (13; 113), lower (14; 114), front (15; 115) and upper (16; 116), extending from one to the other of the main surfaces (11, 12 ; 111, 112), and with a width, i.e. the distance between the two main surfaces (11,12; 111, 112), equal to a whole number of times a predetermined distance, termed module, of the order of 18 mm, which device (10; 110) is configured to belong to a row of electrical devices in modular format disposed side-by-side, being fastened by the rear to a horizontal support rail, one of the said lateral surfaces having at least one aperture that offers access to a terminal adapted to receive a prong of a horizontal comb-like busbar which busbar is provided to be disposed in a left-to-right direction in relation to the said device, the prongs of the comb-like busbar being disposed with a pitch of 1 module, which device (10; 110) comprises, for the connection and disconnection of two conductor cables (49):
- two insertion apertures each for a said cable (49), which two insertion apertures are provided in a same said lateral surface, either lower (14; 114) or upper (16; 116), termed hereinafter as the lateral connection surface, distinct from said lateral surface having an aperture that offers access to a terminal adapted to receive a comb-like connector prong;
- two elastic strips (43; 143) each comprising a holding edge (47; 147), each elastic strip (43; 143) facing a respective one of said insertion apertures and facing a contact portion (46; 146) of a conductor element (45; 145) connected to the rest of the said device, each elastic strip (43; 143) as well as the insertion aperture it faces as well as the conductor element (45; 145) of which forms part the contact portion (46; 146) it faces being configured so that a contact end (48) of a said conductor cable (49) can be inserted into the insertion aperture to come into a connection position in which the contact end (48) is pinched between the holding edge (47; 147) and the contact portion (46; 146); and
- two pushing members (52; 152) each associated with a respective elastic strip (43; 143), each pushing member (52; 152) being configured to bear against the associated elastic strip (43; 143), and drive the holding edge (47; 147) of the associated elastic strip (43; 143) away from the said contact portion (46; 146) as a result of which the conductor cable (49; 149) whose contact end (48; 148) was pinched may be removed, each pushing member (52; 152) comprising a control button which is in an "out" position when a cable (49; 149) is not inserted in the associated insertion aperture, i.e. the insertion aperture the elastic strip (43; 143) associated with the pushing member (52; 152) this control button is part of faces, and which is in an "in" position when the pushing member (52; 152) of which it is part bears on the associated elastic strip (43; 143) to place the holding edge (47; 147) away from the contact portion (46; 146);
the said two insertion apertures and the said control buttons being disposed grouped in a portion of the said device (10; 110) the width of which from a said main surface (11, 12; 111, 112) is 1 half module;
a first of the said two insertion apertures (23; 123), termed hereinafter front insertion aperture, being forward of a second of the said two insertion apertures (24; 124) termed hereinafter rear insertion aperture, the control button (33; 133) associated with the front insertion aperture (23; 123) being adjacent to and forward of the front insertion aperture, the control button (34; 134) associated with the rear insertion aperture (24; 124) being adjacent to and to the rear of the front insertion aperture (23; 123) and adjacent to and forward of the rear insertion aperture (24; 124).

2. Device according to claim 1, **characterized by** the control button (34; 134) associated with the rear insertion aperture (24; 124) projects in relation to a portion of the said lateral connection surface (14, 16; 114, 116) situated between the said front surface (15; 115) and the said control button (34; 134) that is associated with the rear insertion aperture (24; 124).

3. Device according to any one of claims 1 or 2, **characterized in that** a housing for the said control button (33; 133) associated with the said front insertion aperture (23; 123) is disposed at the junction between the said lateral connection surface (14, 16; 114, 116) and the said front surface (15; 115).

4. Device according to any one of claims 1 to 3, **characterized in that** the said lateral connection surface (14) is stepped, the said front insertion aperture (23) being formed in a front portion (35) of the said lateral connection surface (14), a rear portion (36) projecting in relation to the front portion (35), and an intermediate portion (37) being between the front portion (35) and the rear portion (36), the said rear insertion aperture (24) being formed in the said rear portion (36), a housing for the control button (34) being associated with the rear insertion aperture (24) that is positioned at the junction between the said rear portion (36) and the said intermediate portion (37).

5. Device according to any one of claims 1 to 3, **characterized in that** the said lateral connection surface (114) is generally on one level.

6. Device according to claim 5, **characterized in that** the said lateral connection surface (114) comprises a projecting nib (64) to the rear of the said rear insertion aperture (124).

7. Device according to any one of claims 1 to 6 **characterized in that** it comprises, in addition to a set formed by the said front insertion apertures (23; 123), rear insertion apertures (24; 124) and by said associated control buttons (33, 34; 133, 134), another similar set formed by another front insertion aperture (21; 121) and another rear insertion aperture (22; 122), a control button (31; 131) being associated with the said other front insertion aperture (21; 121) and a control button (32; 132) being associated with the said other rear insertion aperture (22; 122); which other set is disposed in a portion of the said device (10; 110) the width of which from a said main surface (11; 111) is 1 half module.

8. Device according to claim 7, **characterized in that** the said front insertion aperture (23) and other front insertion aperture (21) are aligned in a leftright direction and **in that** the said rear insertion aperture (24) and other rear insertion aperture (21) are aligned in a left-right direction.

9. Device according to claim 7, **characterized in that** the said other front insertion aperture (121) is to the rear of the said front insertion aperture (123) and **in that** the said other rear insertion aperture (122) is to the rear of the said rear insertion aperture (124).

10. Device according to any one of claims 7 to 9, **characterized in that** among the said front insertion aperture (23; 123), rear insertion aperture (24; 124), other front insertion aperture (21; 121) and other rear insertion aperture (22; 122), two (23, 21; 123, 124) provide access to a double automatic terminal for an electrical pole and the two others (24, 22; 121, 122) provide access to a double automatic terminal for another electrical pole.

11. Device according to claim 10, **characterized in that** the said front insertion aperture (23) and the other said front insertion aperture (21) provide access to a double automatic terminal (44, 45) for an electrical pole whereas the rear insertion aperture (24) and the other rear insertion aperture (22) provide access to a double automatic terminal for another electrical pole.

12. Device according to claim 10, **characterized in that** the said front insertion aperture (123) and the said rear insertion aperture (124) provide access to a double automatic terminal for an electrical pole whereas the other said front insertion aperture (121) and the said other rear insertion aperture (122) provide access to a double automatic terminal for another electrical pole.

13. Device according to any one of claims 7 to 9, **characterized in that** each said front insertion aperture (23; 123), rear insertion aperture (24; 124), other front insertion aperture (21; 121) and other rear insertion aperture (22; 122) provide access to an individual terminal for a respective electrical pole.

14. Device according to any one of claims 1 to 13, **characterized in that** it constitutes a 2-pole modular circuit-breaker having a width of 1 module.
